# EUROPÄISCHE PATENTSCHRIFT

(11) **EP 1 391 546 B1**
(45) Veröffentlichungstag und Bekanntmachung des Hinweises auf die Patenterteilung: **02.05.2007**
(21) Anmeldenummer: 03018310.7
(22) Anmeldetag: 12.08.2003
(51) Int. Cl.: D04H 18/00

(54) **Nadelbrett für eine Nadelmaschine**
Needle plate for a needlemachine
Plaque à aiguilles pour aiguilleteuse

(30) Priorität: 20.08.2002 DE 10238063
(43) Veröffentlichungstag der Anmeldung: 25.02.2004
(73) Patentinhaber: Oskar Dilo Maschinenfabrik KG, 69412 Eberbach (DE)
(72) Erfinder: Leger, Joachim, Dr.-Ing., 69412 Eberbach (DE)
(74) Vertreter: Körner, Ekkehard

(56) Entgegenhaltungen:
- EP-A- 0 364 105
- EP-A- 0 724 031
- AT-B- 404 146
- AT-B- 406 781
- US-A- 3 122 815
- US-A- 3 132 406

## Beschreibung

Die Erfindung bezieht sich allgemein auf Nadelmaschinen für die Herstellung ungewebter Faserstoffe und insbesondere auf die in solchen Maschinen verwendeten Nadelbretter und deren Befestigung am Nadelbalken der Nadelmaschine. Nadelmaschinen sind allgemein bekannt und beispielsweise in Lünenschloß und Albrecht: "Vliesstoffe", Georg-Tiehme-Verlag Stuttgart, 1982, S. 122-129 beschrieben.

Die in einer solchen Maschine verwendeten Nadeln weisen an ihrem in einem Nadelbrett gehaltenen Ende eine Abkröpfung, die sogenannte Krücke, auf, siehe hierzu beispielsweise US 3 122 815 A. Das mit vielen hundert solcher Nadeln bestückte Nadelbrett trägt an seiner dem Nadelbalken der Nadelmaschine zugewandten Rückseite eine Polyamidplatte, die in ihrer am Nadelbalken anliegenden Fläche eine Vielzahl von Rillen aufweist. In diese Rillen münden die Bohrungen, die die Nadeln aufnehmen, und die Nadelkrücken liegen jeweils in den Rillen und sind während der Stichbewegung des Nadelbalkens von der dem Nadelbrett zugewandten Anlagefläche des Nadelbalkens gegen die Stichkraft abgestützt.

Für die Befestigung des Nadelbretts am Nadelbalken sind im wesentlichen zwei Lösungen bekannt. Eine erste Lösung umfasst U-förmige Profilleisten, die die beiden Längsränder von Nadelbalken und Nadelbrett gemeinsam umgreifen und mittels pneumatisch aufblähbarer Schläuche, die jeweils zwischen dem Nadelbalken und dem darüber liegenden Schenkel des U-Profils angeordnet sind, so vorgespannt sind, dass sie das Nadelbrett gegen den Nadelbalken drücken. Eine zweite Lösung sieht vor, das Nadelbrett mittels mehrerer Schraubbolzen, die entsprechende in einer Mittenlinie des Nadelbretts ausgebildete Bohrungen durchdringen, am Nadelbalken anzuschrauben.

Eine Anordnung der vorgenannten Arten arbeitet zufriedenstellend, solange die Breite der Nadelbretter und/oder die Bewegungsgeschwindigkeit des Nadelbalkens und/oder die Nadelrückzugskräfte gewisse Grenzwerte nicht überschreiten. Aufgrund der nicht unerheblichen Masse des bestückten Nadelbrettes und der hohen Beschleunigungskräfte neigt das Nadelbrett nämlich bei der Bewegungsumkehr des Nadelbalkens in den Rückhub, durch den die Nadeln aus dem bearbeiteten Faservlies herausgezogen werden, zu einer elastischen Verformung dergestalt, dass sich das Nadelbrett an den nicht eingespannten Stellen von der Anlage am Nadelbalken löst und bei der nachfolgenden Hubumkehr des Nadelbalkens wieder in die Anlagestellung am Nadelbalken zurückkehrt. Ein Nadelbrett, das an beiden Rändern am Nadelbalken verspannt ist, baucht also in dem zwischen den eingespannten Rändern liegenden Bereich des Nadelbrettes elastisch aus, und ein Nadelbrett, das in seiner Mittenlinie am Nadelbalken angeschraubt ist, hebt an seinen beiden längslaufenden Rändern vom Nadelbalken elastisch ab und kehrt dann wieder in die Anlagestellung zurück. Das Nadelbrett flattert also am Nadelbalken.

Diese elastische Verformung ist beispielsweise, wie später noch im Detail gezeigt wird, bei einem bestückten Nadelbrett aus Aluminium von 10 mm Dicke und etwa 305 mm Breite so groß, dass bei einer Hubhöhe des Nadelbalkens von 30 mm und einer Stichfrequenz von 2.750 /min sich aufgrund der Massenträgheitskräfte im Betrieb in der Mitte des Nadelbretts eine sich zyklisch ausbauchende und elastisch rückstellende Durchsenkung von etwa 1,4 mm ergibt. Dieses Flattern des Nadelbretts am Nadelbalken erzeugt nicht nur unerträglichen Lärm durch das Aufschlagen des Nadelbretts auf den Nadelbalken bei der elastischen Rückstellung, sondern ist auch gefährlich, weil sich die Nadelkrücken in ihren Rillen lösen und sich die Nadeln dann bewegen können, wodurch die Gefahr von Beschädigungen an Nadeln, Nadelbrett und Nadelbalken hervorgerufen wird.

Wegen der Notwendigkeit, die hin und her (bzw. auf und ab) bewegten Massen möglichst klein zu halten, kann man diesem federnden Durchbiegen des Nadelbretts nicht durch beliebige Vergrößerung der Nadelbrettdicke begegnen. Man hat daher zu kohlefaserverstärkten (CFK-) Materialien für die Nadelbretter gegriffen, doch kosten diese ein Mehrfaches von solchen aus Aluminium und können ein Flattern nur so weit vermindern, dass keine Gefahr mehr besteht, dass die Nadelkrücken sich bewegen. Das Lärmproblem bleibt.

Mit welchen dynamischen Problemen man sogar am Nadelbalken rechnen muss, beschreibt die EP 0 364 105 A2. Sie berichtet, dass die vom Einstechen der Nadeln in eine zu nadelnde Faserbahn am Nadelbalken hervorgerufenen Reaktionskräfte zur Folge haben, dass sich der Nadelbalken zwischen und jenseits der Stellen, an denen die ihn mit der Kurbelwelle verbindenden Pleuelstangen angelenkt sind, leicht durchbiegt, was zu einer Krümmung des Nadelbalkens führt, die dem Flügelschlag einer Möve vergleichbar ist. Diese Durchbiegung ist allerdings nur unter Last vorhanden, im Ruhezustand ist der Nadelbalken gerade und somit seine Unterseite eben, wie durch die Figuren 4A und 4B der EP 0 364 105 A2 im Vergleich dargestellt ist.

Der Erfindung liegt die Aufgabe zugrunde, Abhilfe gegen das genannte Flattern des Nadelbretts zu schaffen. Die Lösung dieser Aufgabe ist im Anspruch 1 angegeben, der sich auf ein erfindungsgemäß ausgestaltetes Nadelbrett bezieht. In Anspruch 6 ist eine Nadelmaschine beschrieben, bei der die Erfindung realisiert ist. Nadelbalken, die erfindungsgemäß ausgestaltet sind, sind in den Ansprüchen 10 und 11 beschrieben. Vorteilhafte Ausgestaltungen sind Gegenstand der jeweils abhängigen Ansprüche. Ein Verfahren zum Bohren der Nadelaufnahmelöcher bei einem Nadelbrett nach Anspruch 1 ist Gegenstand des Anspruchs 14.

Die Erfindung sieht vor, das Nadelbrett am Nadelbalken unter so großer elastischer Verformung des Nadelbretts festzuspannen, dass es sich auch unter der Wirkung großer Massenträgheitskräfte nicht von der Anlagefläche am Nadelbalken elastisch abhebt.

Ein beispielsweise ursprünglich ebenes Nadelbrett erfährt also infolge seiner Montage am Nadelbalken von seiner Schmalseite gesehen eine Wölbung, die je nach Art der Befestigung des Nadelbretts am Nadelbalken konvex oder konkav sein kann.

Eine konkave Gestalt eines am Nadelbalken montierten Nadelbretts ist an sich bereits aus AT 404 146 B und AT 406 781 B bekannt. In diesen Druckschriften sind Nadelmaschinen beschrieben, bei denen die Stichunterlage eine konvexe Wölbung in Vliestransportrichtung aufweist. Der Grund hierfür ist, dass man zur Erzielung einer höheren Nadeldichte auf die Verwendung eines Abstreifers verzichten möchte, was durch die Tatsache ermöglicht wird, dass die Vliesbahn durch den auf sie von den Transporteinrichtungen ausgeübten Zug auf der Stichunterlage gehalten wird. Die Wölbung des Nadelbretts ist allerdings beachtlich groß, so dass sie nicht durch elastische Verformung beim Montieren des Nadelbretts am Nadelbalken hervorgebracht sein kann. Jedenfalls schweigen sich die Druckschriften diesbezüglich aus.

Die elastische Verformung des Nadelbretts beim Anbringen desselben am Nadelbalken hat allerdings zur Folge, dass es nicht mehr in klassischer Weise gebohrt werden kann, wenn die Nadeln des am Nadelbalken unter Wölbung festgespannten Nadelbretts im festgespannten Zustand desselben sämtlich zueinander parallel sein sollen, d.h. alle Bohrungen im Nadelbrett zueinander parallele Achsen haben. Vielmehr müssen die Richtungen der einzelnen Bohrungen die Verformung des Nadelbretts, die es beim Anbringen am Nadelbalken erfährt, berücksichtigen. Für ein entspanntes Nadelbrett bedeutet dieses, dass die Bohrungsachsen eine Neigung gegen eine gedachte Mittenebene aufweisen, die durch die Längsachse des Nadelbretts läuft und das Nadelbrett senkrecht schneidet, wobei die Neigung der Bohrungsachsen mit zunehmendem Abstand der Bohrung von der Mittenebene zunimmt. Eine in der Mittenebene liegende Bohrung hat gegen die Mittenebene keine Neigung.

Will man ein Nadelbrett, das eine zur Anlage an eine ebene Anlagefläche des Nadelbalkens bestimmte, gewölbte Rückseite aufweist, im entspannten Zustand bohren, sind die Bohrungen so einzubringen, dass sie im jeweiligen Durchdringungspunkt auf der Rückseite des Nadelbretts senkrecht zur Tangente an das Nadelbrett verlaufen. Man bohrt das Nadelbrett also zweckmäßigerweise von seiner Rückseite aus.

Ist das Nadelbrett am Nadelbalken so festgespannt, dass es ganzflächig an der Anlagefläche des Nadelbalkens anliegt, sind alle Bohrungsachsen zueinander parallel. Das gilt in jedem Falle und bedeutet beispielsweise für ein Nadelbrett, das mit planparallelen Nadeldurchdringungsflächen ausgestattet ist, dass man bei der Herstellung des Nadelbretts dieses zweckmäßigerweise in einem Zustand bohrt, in dem es die am Nadelbalken festgespannte, gewölbte Gestalt hat, weil dann alle Bohrungen achsparallel eingebracht werden können und man auf eine komplizierte Einstellung des Werkstücks in Bezug auf die Bohrmaschine verzichten kann.

Man kann allerdings auf die vorgenannten Maßnahmen zur Erzielung einer Parallelität aller Nadeln verzichten, wenn man es hinnimmt, dass die Nadeln nach dem Festspannen des Nadelbretts am Nadelbalken in voneinander leicht abweichende Richtungen weisen. In vielen Fällen ist es nämlich durchaus hinnehmbar, wenn Nadeln nicht in Nadelachsrichtung in ein Faservlies einstechen. Daher können für die Ausführung der Erfindung auch ganz konventionelle Nadelbretter oder konventionell gebohrte Nadelbretter verwendet werden, solange nur durch besondere Maßnahmen dafür Sorge getragen ist, dass das Nadelbrett unter geeigneter, durch elastische Verformung hervorgerufener Wölbung am Nadelbalken befestigt wird.

Die elastische Verformung des Nadelbretts beim Festspannen am Nadelbalken kann auf unterschiedliche Art hergestellt werden:

Eine erste Art sieht vor, die Rückseite des Nadelbretts, im Querschnitt gesehen in geeigneter Weise gewölbt auszubilden. Das Nadelbrett lässt sich dann an einem Nadelbalken festspannen, dessen Anlagefläche für das Nadelbrett in üblicher Weise eben ist. Alternativ kann man zusammen mit einem planparallele Flächen aufweisenden Nadelbrett einen Zwischenlagekörper verwenden, der eine Wölbung aufweist und der zwischen Nadelbalken und Nadelbrett angeordnet wird und gegen den das Nadelbrett gespannt wird. Beide Ausführungsarten sind an allen existierenden Nadelmaschinen unschwierig nachrüstbar, und es ist auf diese Weise möglich, teuere, relativ dicke Nadelbretter aus kohlefaserverstärktem Kunststoff durch preiswerte, relative dünne Nadelbretter aus Aluminium oder vergleichbaren Leichtmetalllegierungen zu ersetzen und dabei von den Vorteilen der Erfindung Gebrauch zu machen, ohne dass an der Nadelmaschine etwas geändert werden muss

Eine zweite Art sieht vor, die Anlagefläche des Nadelbalkens, gegen die das Nadelbrett gespannt werden soll, im Querschnitt gesehen gewölbt auszuführen, wie es für eine konkave Gestalt aus der schon genannten AT 406 781 B an sich bereits bekannt ist. Das Nadelbrett kann dann planparallele Nadeldurchtrittsflächen haben. Für einen Nadelbalken, an dem das Nadelbrett an seinen Rändern festgespannt werden soll, bedeutet diese eine konvexe Wölbung, für einen Nadelbalken, an dem das Nadelbrett mittels in dessen Mittenebene angeordneter Schrauben befestigt werden soll, bedeutet dieses eine konkave Wölbung. Um daraus folgende ungleichmäßige Einstichtiefen zu vermeiden, kann man entweder ungleich lange Nadeln verwenden. Wenn die Anlagefläche des Nadelbalkens für das Nadelbrett konkav gewölbt ist, entsprechend der oben angegebenen zweiten Lösung der Befestigung des Nadelbretts am Nadelbalken, kann man in der Nadelmaschine eine gekrümmte Stichunterlage verwenden, deren Krümmung der der Unterseite des Nadelbretts entspricht, um unterschiedliche Nadeleinstichtiefen zu vermeiden, wenn gleich lange Nadeln in das Nadelbrett eingesetzt sind.

In jedem Falle haben die Wölbungen zweckmäßigerweise die Form der Biegelinie des Nadelbretts und sind daher mit physikalischen Vorgaben (Statik des an beiden Enden oder mittig gelagerten Balkens mit Gleichstreckenlast) verträglich.

In einer alternativen Ausführungsform kann in Anwendung des von der Erfindung angegebenen Grundgedankens das Nadelbrett in seinem entspannten Zustand insgesamt gewölbt sein, quasi ein Umfangssegment eines Rohres von relativ großem Durchmesser sein, und wird durch Festspannen am Nadelbalken durch elastische Verformung in eine flache Gestalt gebracht.

Die Erfindung wird nachfolgend unter Bezugnahme auf in den Zeichnungen dargestellte Ausführungsbeispiele näher erläutert. Es zeigt:
- Fig. 1: einen Querschnitt durch einen Nadelbalken mit einem lose daran angebrachten, bestückten Nadelbrett und einer gewölbten Zwischenlage, in einer ersten Befestigungsart,
- Fig. 2: einen Querschnitt durch einen Nadelbalken mit gewölbter Nadelbrett-Anlagefläche und einem lose daran angebrachten, bestückten Nadelbrett,
- Fig. 3: die Ausführungsform nach Fig. 2 in am Nadelbalken festgespanntem Zustand des Nadelbretts,
- Fig. 4: einen Querschnitt durch einen Nadelbalken mit ebener Anlagefläche und einem bestückten Nadelbrett mit gewölbter Rückseite,
- Fig. 5: eine detaillierte Ausschnittsdarstellung aus Fig. 4 in größerem Maßstab, und
- Fig. 6: die Ausführungsform nach Fig. 4 und 5 in am Nadelbalken festgespanntem Zustand des Nadelbretts,
- Fig. 7: eine Querschnittsdarstellung durch einen Nadelbalken mit lose daran angebrachten, bestückten Nadelbrett und einer gewölbten Zwischenlage zwischen Nadelbalken und Nadelbrett, in einer zweiten Befestigungsart
- Fig. 8: eine Querschnittsdarstellung eines Nadelbalkens mit konkav gewölbter Anlagefläche und lose gehaltenem Nadelbrett,
- Fig. 9: die Ausführungsform nach Fig. 8 mit festgespanntem Nadelbrett,
- Fig. 10: eine Querschnittsansicht eines Nadelbalkens mit ebener Anlagefläche und lose daran angebrachtem Nadelbrett mit konkav gewölbter Rückseite,
- Fig. 11: eine Ausschnittsdarstellung aus dem Randbereich von Fig. 10 in größerem Maßstab, und
- Fig. 12: die Anordnung von Fig. 10 in festgespanntem Zustand des Nadelbretts.

Die Figuren 1 bis 6 beziehen sich auf Ausführungsformen mit einer ersten Befestigungsart des Nadelbretts am Nadelbalken, bei der das Nadelbrett an seinen Längsrändern am Nadelbalken festgespannt wird.

Man erkennt in Fig. 1 im Querschnitt einen insgesamt mit 1 bezeichneten Nadelbalken einer Nadelmaschine. Von jener Nadelmaschine ist hier tatsächlich nur der Nadelbalken 1 gezeigt, nicht aber die Antriebsmechanismen, die den Nadelbalken 1 in eine auf- und abgehende und gegebenenfalls auch horizontal schwingende Bewegung versetzen, da die Erläuterung dieser Antriebseinrichtungen zum Verständnis der vorliegenden Erfindung nicht beitragen kann.

Wie ersichtlich, ist der Nadelbalken 1 hohl ausgeführt mit einem vertikal verlaufenden Aussteifungssteg versehen, um den Nadelbalken 1 leicht, dabei aber gleichzeitig biegesteif zu machen. Der Nadelbalken 1 weist an seinem unteren Ende an den längslaufenden Rändern jeweils einen seitlich wegstehenden Flansch 2 auf. Die Unterseite der Flansche 2 bildet mit der Unterseite des Nadelbalkens 1 eine durchgehende Anlagefläche, die im vorliegenden Falle eben ist.

Unter dem Nadelbalken 1 befindet sich ein Nadelbrett 3, das mit einer Vielzahl von Nadeln 4 bestückt ist. Zwischen dem Nadelbrett 3 und der Anlagefläche von Nadelbalken 1 und Flanschen 2 ist ein Zwischenlagekörper 5, beispielsweise aus Kunststoff, angeordnet, der eine ebene Oberseite und eine in Querschnittsrichtung des Nadelbalkens 1 gesehen gewölbte Unterseite hat, die eine Anlagefläche 8 für das Nadelbrett 3 bildet. Die beiden Längsränder des Nadelbretts 3 und die zugehörigen Flansche 2 sind jeweils von einem im Querschnitt U-förmigen Profilelement 6 umgriffen, wobei zwischen der Oberseite der Flansche 2 und der Unterseite des oberen Schenkels des U-Profilelements 6 sich jeweils ein pneumatisch aufblähbarer Schlauch 7 befindet, der in Fig. 1 im nicht geblähten Zustand dargestellt ist.

Eine der Fig. 1 vergleichbare Konstruktion ist in Fig. 2 dargestellt, die sich von der Konstruktion nach Fig. 1 nur dadurch unterscheidet, dass der Zwischenlagekörper 5 und der untere Bereich des Nadelbalkens 1 zu einer Einheit verschmolzen sind, d.h., der Nadelbalken hat eine gewölbte Anlagefläche 8. Die übrigen Merkmale entsprechen denen von Fig. 1.

Wie man aus den Fig. 1 und 2 erkennen kann, ist das Nadelbrett 3 in einem entspannten Zustand dargestellt, in dem es eben ist. Die in Bohrungen des Nadelbretts 3 angeordneten Nadeln weisen jedoch eine Schrägstellung auf, deren Neigungswinkel in bezug auf eine in der Mitte von Nadelbrett und Nadelbalken verlaufende Mittenebene O um so größer ist, je weiter die betreffende Nadel 4 von der Mittenebene O entfernt ist.

Für den Betrieb wird das Nadelbrett 3 mit Hilfe der U-förmigen Profile 6 am Nadelbalken 1 festgespannt. Dieser Zustand ist in Fig. 3 dargestellt. Zu diesem Zweck werden die Schläuche 7 aufgebläht, so dass die unteren Schenkel der U-förmigen Profile 6 die beiden Ränder des Nadelbretts 3 gegen den Nadelbalken 1 ziehen. Das Nadelbrett 3 legt sich unter elastischer Verformung fest an die gewölbte Anlagefläche 8 an, die je nach Ausführungsform entweder diejenige des Zwischenlagekörpers 5 (siehe Fig. 1) oder die Unterseite des Nadelbalkens 1 (siehe Fig. 2) ist. Die Folge davon ist, dass die Nadeln 4 aus ihrer ursprünglichen Ausrichtung verschwenkt werden, und zwar um so mehr, je weiter sie von der Mittenebene O entfernt sind. Sie sind schließlich gemäß Fig. 3 so ausgerichtet, dass alle Nadeln 4 zueinander parallel stehen und beispielsweise eine Stichplatte 9 senkrecht durchdringen können.

Fig. 4 zeigt eine Ausführungsform, bei der die einer ebenen Anlagefläche des Nadelbalkens 1 zugewandte Oberseite des Nadelbretts 3 konvex gewölbt ausgeführt ist. Eine Einzelheit daraus ist in Fig. 5 dargestellt. Demnach ist auf einem planparallelen Brett 3a, das beispielsweise aus Aluminium besteht, ein Polyamidbrett 3b befestigt, dessen Unterseite eben und dessen Oberseite konkav gewölbt ist. In der Oberseite sind eine Reihe von Rillen angeordnet, und in die Rillen münden die Bohrungen zur Aufnahme der Nadeln 4. Deren abgekröpfte Krücken 4a liegen in den Rillen des Polyamidbretts 3b. Die Fig. 4 und 5 zeigen die Anordnung in entspanntem Zustand.

Diese Anordnung wird vergleichbar den Ausführungsformen nach den Fig. 1 bis 3 am Nadelbalken 1 verspannt. Zu diesem Zweck werden gemäß Fig. 6 die Schläuche 7 aufgebläht, so dass die U-Profile 6 das Nadelbrett 3 an der flachen Anlagefläche des Nadelbalkens 1 festspannen, wobei sich das Nadelbrett 3 so verbiegt, dass sich die Nadeln 4 sämtlich parallel ausrichten. Der Zustand ist in Fig. 6 anschaulich dargestellt, wo die Nadeln 4 eine Stichplatte 9 senkrecht durchdringen.

Die Fig. 7 bis 12 zeigen Ausführungsformen, bei denen die Erfindung bei Nadelbrettern angewendet ist, die längs einer Mittenlinie an einem Nadelbalken festgeschraubt sind.

Hier entsprechen die Lösungen nach den Fig. 7 bis 9 prinzipiell jenen nach den Fig. 1 bis 3, und die Lösung nach den Fig. 10 bis 12 jener nach den Fig. 4 bis 6.

Man erkennt in Fig. 7 einen Nadelbalken 1 mit flacher Unterseite, an dem ein ebenes Nadelbrett 3 mittels Spannschrauben 10, von denen in Fig. 7 nur eine erkennbar ist, zunächst lose angebracht ist. Die Reihe der Spannschrauben 10 liegt in einer Mittenebene O von Nadelbalken 1 und Nadelbrett 3. Zwischen der Unterseite des Nadelbalkens 1 und dem Nadelbrett 3 ist ein Zwischenlagekörper 5 angebracht, der eine ebene Oberseite und eine konkav gewölbte Unterseite aufweist.

Wie man aus Fig. 7 ferner entnimmt, haben auch bei dieser Ausführungsform die Nadeln 4, die an dem Nadelbrett 3 angebracht sind, eine Neigung gegen die Mittenebene O, die um so größer ist, je größer der Abstand der Nadeln 4 von der Mittenebene O ist.

Die Ausführungsform, die in Fig. 8 dargestellt ist, unterscheidet sich von der nach Fig. 7 dadurch, dass der Zwischenlagekörper 5 in den Nadelbalken 1 integriert ist, d.h. der Nadelbalken 1 hat eine konkave untere Anlagefläche 8.

Fig. 9 zeigt die Ausführungsform nach Fig. 8 in dem Zustand, in dem das Nadelbrett 3 mittels der Schrauben 10 am Nadelbalken 1 festgespannt ist. Das Nadelbrett 3 hat eine konkave Form angenommen, wodurch sich die Ausrichtung der die Nadeln 4 aufnehmenden Bohrungen so verändert hat, dass sämtliche Nadeln 4 zueinander parallel sind, so dass sie eine Stichplatte 9 senkrecht durchdringen können.

Die Ausführungsform nach Fig. 10 unterscheidet sich von der nach Fig. 7 dadurch, dass das Nadelbrett 3 eine konkav gewölbte Oberseite hat. Gemäß Fig. 11 besteht das Nadelbrett 3 wiederum aus einem planparallelen Aluminiumbrett 3a und einem darauf angebrachten Polyamidbrett 3b, das an seiner freien Oberseite mit Rillen versehen ist, in die die Nadelaufnahmebohrungen münden, so dass die Krücken 4a der Nadeln 4 in den Rillen liegen. Das Polyamidbrett 3b hat eine flache Unterseite, die mit dem Aluminiumbrett 3a flächig in Berührung ist, und eine konkave Oberseite. Es ist mit dem Aluminiumbrett 3a vorzugsweise fest verbunden, beispielsweise verklebt und/oder verschraubt.

In dem in Fig. 12 dargestellten, gespannten Zustand ist die konkave Oberseite des Nadelbretts 3 flach an die ebene Anlagefläche des Nadelbalkens 1 herangezogen, so dass die Unterseite des Nadelbretts nunmehr konkav ist. Durch die elastische Verformung des Nadelbretts 3 mittels der Spannschrauben 10 haben sich die Nadelaufnahmebohrungen so ausgerichtet, dass sämtliche Nadeln 4 parallel stehen und eine Stichplatte 9 senkrecht durchdringen können.

Man erkennt aus den Fig. 1, 4 und 5 bzw. 7, 10 und 11, dass in der erfindungsgemäßen Weise ausgebildete Nadelbretter unschwierig an allen Nadelmaschinen üblicher Bauart, die Nadelbalken mit ebener Abstützfläche für die Nadelbretter aufweisen, eingesetzt werden können. Dabei kann das Nadelbrett planparallele Nadeldurchtrittsflächen aufweisen und es wird dann ein gesonderter Zwischenlagekörper mit gewölbter Anlagefläche verwendet, oder oder aber das Nadelbrett selbst erhält eine gewölbte Anlagefläche oder wird mit einem Zwischenlagekörper, der eine gewölbte Anlagefläche aufweist, zu einer integralen Einheit verbunden, wie in den Fig. 5 und 11 dargestellt, wobei dieser integrierte Zwischenlagekörper dann jener sein kann, in dem die Rillen zur Aufnahme der Nadelkrücken ausgebildet sind.

Bei der Neukonzeption von Nadelmaschinen kann man diese sogleich mit Nadelbalken ausrüsten, die mit einer gewölbten Anlagefläche für die Nadelbretter versehen sind, weil dann sehr einfache Nadelbretter verwendet werden können, die planparallele Seiten haben.

Nachfolgend sollen tabellarisch einige praktische Beispiele von bestückten Nadelbrettern und deren Einsatz im Betrieb gegeben werden.

Ein Nadelbrett besteht üblicherweise aus einer Tragschicht aus Aluminium (Alu) oder kohlefaserverstärktem Kunststoff (CFK) und einer Rückenschicht aus Polyamid, in der die Nadelkrücken aufgenommen sind.

Für die nachfolgende Tabelle gilt:

| | | |
|---|---|---|
| Polyamidrücken: Dicke HZ = 3 mm, | Dichte ρ_{Z} = 1,14 x 10⁻⁶ kg/mm³, | E = 0 N/mm² |
| Tragschicht CFK: Dicke HT | Dichte: ρ_{Z} = 1,6 x 10⁻⁶ kg/mm³, | E = 80.000 N/mm² |
| Tragschicht Alu: Dicke HT | Dichte: ρ_{Z} = 2,8 x 10⁻⁶ kg/mm³, | E = 72.000 N/mm² |

| Brettbreite B Drehzahl Nadeln / m Hubhöhe | 200 mm 3000 U/min 5000 30 mm | | 305 mm 2750 U/min 8000 30 mm | | 350 mm 2500 U/min 9250 30 mm | |
|---|---|---|---|---|---|---|
| Befestigungsart | 1 | 2 | 1 | 2 | 1 | 2 |
| CFK: HT | 12 mm | 12 mm | 16 mm | 16 mm | 16 mm | 16 mm |
| RMB | 9,524 kg/m | | 16,851 kg/m | 16,851 kg/m | 19,407 kg/m | |
| σ | 15,177 N/mm² | | 19,355 N/mm² | 19,355 N/mm² | 21,141 N/mm² | |
| f | 0,13174 mm | 0,07904 mm | 0,293 mm | 0,176 mm | 0,4215 mm | 0,25289 mm |
| F_{MB} | 14570 N/m | | 21661 N/m | 21661 N/m | 20617 N/m | |
| Alu: HT | 10 mm | 10mm | 15 mm | 15 mm | 18 mm | 18 mm |
| RMB | 11,284 kg/m | | 21,853 kg/m | | 28,087 kg/m | |
| σ | 25,893 N/mm² | | 28,56 N/mm² | | 24,175 N/mm² | |
| f | 0,29969 mm | 0,17981 mm | 0,51248 mm | 0,3075 mm | 0,4765 mm | 0,2859 mm |
| F_{MB} | 17262 N/m | | 28091 N/mm | | 29838 N/mm | |
| Alu: HT | 8 mm | 8 mm | 12 mm | 12 mm | 14 mm | 14 mm |
| RMB | 10,164 kg/m | | 19,291 kg/m | | 24,167 kg/m | |
| σ | 36,442 N/mm² | | 39,392 N/mm² | | 34,385 N/mm² | |
| f | 0,52723 mm | 0,31633 mm | 0,884 mm | 0,5301 mm | 0,87056 mm | 0,5223 mm |
| F_{MB} | 15549 N/m | | 24798 N/mm | | 25674 N/mm | |
| Alu: HT | 7 mm | 7 mm | 10 mm | 10 mm | 12 mm | 12 mm |
| RMB | 9,604 kg/m | | 17,583 kg/m | | 22,207 kg/m | |
| σ | 44,976 N/mm² | | 51,702 N/mm² | | 43,006 N/mm² | |
| f | 0,74365 mm | 0,44618 mm | 1,392 mm | 0,8350 mm | 1,2703 mm | 0,7622 mm |
| F_{MB} | 14692 N/m | | 22602 N/mm | | 23591 N/mm | |
| Alu: HT | 6 mm | 6 mm | 9mm | 9mm | 10mm | 10mm |
| RMB | 9,044 kg/m | | 16,729 kg/m | | 20,247 kg/m | |
| σ | 57,647 N/mm² | | 60,730 N/mm² | | 56,462 N/mm² | |
| f | 1,11203 mm | 0,6672 mm | 1,81629 mm | 1,08974 | 2,00134mm | 1,2008 mm |
| F_{MB} | 13835 N/m | | 21504 N/mm | | 21509 N/mm | |

Die angegebenen Drehzahlen sind jene des Exzenters der Nadelmaschine, der über eine Pleuelstangenanordnung den Nadelbalken der Maschine in eine Stichbewegung versetzt. Die angegebene Hubhöhe ist diejenige der Stichbewegung, die der Nadelbalken ausführt.

In der Tabelle bedeuten HT die Dicke der Tragschicht des Nadelbretts, in der die Nadeln eingespannt sind, RMB ist die Nadelbrettmasse, σ die Biegespannung, f die Durchsenkung des Nadelbretts aufgrund der Massenträgheitskräfte und F_{MB} ist die Befestigungskraft, mit der das Nadelbrett pro laufendem Meter am Nadelbalken befestigt ist, und E ist der E-Modul der Materialien. Er ist für den Polyamidrücken mit 0 angegeben, da der Polyamidrücken als nicht tragend betrachtet wird und in die statische Berechnung nicht eingeht. Mit "1" und "2" sind die ersten und zweiten, oben erläuterten Befestigungsarten angegeben, in denen das Nadelbrett jeweils am Nadelbalken befestigt ist.

Man erkennt aus der Tabelle, dass die Durchsenkung des Nadelbretts, die dieses aufgrund der Massenträgheitskräfte im Betrieb erfährt, jeweils zunimmt, wenn die Tragschichtdicke abnimmt, die Drehzahl zunimmt und die Brettbreite zunimmt. Man sieht auch, dass die Durchsenkung in den Bereich von mehr als 2 mm reichen kann. In der Vergangenheit musste daher auf solche Beispiele verzichtet werden. Durch die Erfindung wird es nun möglich, Nadelbretter viel geringerer Dicke zu verwenden und trotzdem ein Flattern desselben am Nadelbalken im Betrieb zu vermeiden. Damit werden die Nadelbretter preiswerter, im Betrieb sicherer und die zu bewegenden Massen insgesamt kleiner, was eine äußerst vorteilhafte Nebenwirkung der Erfindung ist.

Jedenfalls gilt für die Erfindung, dass die Nadelbretter unter mechanischer Vorspannung derart gebogen am Nadelbalken festgespannt werden sollen, dass die durch das Festspannen hervorgerufene elastische Verformung an der am meisten aus der entspannten Ruhelage ausgelenkten Stellung wenigstens so groß ist, wie die oben genannte Durchsenkung f, und vorzugsweise etwas größer, um noch eine Drehzahlreserve für den Betrieb zu schaffen.

Die Verformung des Nadelbretts beim Festspannen am Nadelbalken erfolgt vorzugsweise entsprechend der natürlichen Biegelinie, die sich aus den physikalischen Vorgaben des jeweiligen Nadelbretts ergibt, weil dann der Druck, mit dem das Nadelbrett am Nadelbalken anliegt, an allen Stellen gleich ist. Hierdurch werden lokale Überlastungen vermieden, die zu vorzeitigem Verschleiß führen könnten.

## Patentansprüche

1. Nadelbrett für eine Nadelmaschine, bestehend aus einem länglichen, flachen Körper (3), in dem eine Vielzahl von Durchgangsbohrungen für die Aufnahme von Nadeln (4) ausgebildet sind, **dadurch gekennzeichnet, dass** von einer gedachten Mittenebene (O), die durch die Längsachse des Nadelbretts (3) verläuft und dieses senkrecht schneidet, ausgehend die Bohrungen eine Neigung gegen die Mittenebene (O) aufweisen, die mit zunehmendem Abstand der Bohrungen von der Mittenebene (O) zunimmt.

2. Nadelbrett nach Anspruch 1, **dadurch gekennzeichnet, dass** die Neigungswinkel mit dem Abstand der Bohrungen von der Mittenebene (O) linear zunehmen.

3. Nadelbrett nach Anspruch 1 oder 2, **dadurch gekennzeichnet, dass** seine die Nadelkrücken (4a) haltende Rückseite im Querschnitt gesehen konvex gewölbt ausgebildet ist.

4. Nadelbrett nach Anspruch 1 oder 2, **dadurch gekennzeichnet, dass** seine die Nadelkrücken (4a) haltende Rückseite im Querschnitt gesehen konkav gewölbt ausgebildet ist.

5. Nadelbrett nach einem der vorhergehenden Ansprüche, **dadurch gekennzeichnet, dass** die Wölbung der Rückseite des Nadelbretts (3) einen konstanten Krümmungsradius hat.

6. Nadelmaschine mit wenigstens einem Nadelbalken (1) und einem an diesem festgespannten, mit Nadeln (4) besetzten Nadelbrett (3), **dadurch gekennzeichnet, dass** das Nadelbrett (3) an dem Nadelbalken (1) unter elastischer Verformung des Nadelbretts (3) angebracht ist, die im Schnitt quer zu Längserstreckung des Nadelbretts (3) gesehen in dem Nadelbrett (3) eine Wölbung hervorruft.

7. Nadelmaschine nach Anspruch 6, **dadurch gekennzeichnet, dass** das Nadelbrett (3) im entspannten Zustand planparallele Nadeldurchtrittsflächen aufweist und im montierten Zustand zwischen dem Nadelbrett (3) und dem Nadelbalken (1) ein Zwischenlagekörper (5) mit wenigstens einer gewölbten Anlegefläche angeordnet ist, der von dem Nadelbrett (3) an den Nadelbalken (1) gepresst ist.

8. Nadelmaschine mit wenigstens einem Nadelbalken und einem an diesem festgespannten, mit Nadeln besetzten Nadelbrett, **dadurch gekennzeichnet, dass** das Nadelbrett an dem Nadelbalken unter einer elastischer Verformung des Nadelbretts angebracht ist, die im Schnitt quer zu Längserstreckung des Nadelbretts gesehen von einem gewölbten Querschnitt das Nadelbretts im entspannten Zustand desselben ausgehend das Nadelbrett in eine ebene Gestalt ausrollt und in dieser Gestalt an den Nadelbalken anlegt.

9. Nadelmaschine nach Anspruch 8, **dadurch gekennzeichnet, dass** die Wölbung des Nadelbretts im entspannten Zustand desselben der Form einer Biegelinie entspricht, die ein im unbelasteten Zustand ebenes Nadelbrett unter dem Einfluß von Massenträgheitskräften annimmt.

10. Nadelbalken, an dem ein mit Nadeln (4) bestücktes Nadelbrett (3) befestigt ist, **dadurch gekennzeichnet, dass** die Anlagefläche (8) des Nadelbalkens (1), die von dem Nadelbrett (3) bedeckt ist, im Querschnitt des Nadelbalkens (1) gesehen konvex ausgeführt ist.

11. Nadelbalken, an dem ein mit Nadeln (4) bestücktes Nadelbrett (3) befestigt ist und der an seiner von einem Nadelbrett (3) zu bedeckenden Seite eine im Querschnitt des Nadelbalkens (1) gesehen konkav gewölbte Anlagefläche (8) für das Nadelbrett (3) aufweist, **dadurch gekennzeichnet, dass** das Nadelbrett (3) im entspannten Zustand eben ist und an dem Nadelbalken (1) unter einer elastischen Vorspannung, die zu einer flächigen Anlage des Nadelbretts (3) an dem Nadelbalken (1) führt, an dem Nadelbalken (1) angebracht ist.

12. Nadelbalken nach Anspruch 10 oder 11, **dadurch gekennzeichnet, dass** die Wölbung der Anlagefläche (8) einen konstanten Krümmungsradius aufweist.

13. Nadelbalken nach Anspruch 10 oder 11, **dadurch gekennzeichnet, dass** die Wölbung der Anlagefläche (8) des Nadelbalkens (1) der Form der Biegelinie eines unter der Einwirkung von Massenträgheitskräften stehenden Nadelbretts (3) entspricht.

14. Verfahren zum Bohren der Nadelaufnahmelöcher bei einem Nadelbrett nach Anspruch 1, **dadurch gekennzeichnet, dass** das Nadelbrett in einem durch mechanische, elastische Einspannung hervorgerufenen gewölbten Zustand mit Bohrungen versehen wird, die beim Bohren zueinander achsparallel sind.

## Claims

1. A needle board for a needle loom, comprising an oblong, flat body (3) in which a plurality of through bores for receiving needles (4) are formed, **characterized in that**, starting from an imaginary central plane (O) extending through the longitudinal axis of the needle board (3) and extending normal to said board, said bores have an inclination with respect to said central plane (O) which increases with increasing distance between said bores and said central plane.

2. The needle board of claim 1, **characterized in that** said inclination angles increase linearly with increasing distance between said bores and said central plane (O).

3. The needle board of claim 1 or 2, **characterized in that** its rear surface securing the needle crooks (4a) is curved convex in cross sectional view.

4. The needle board of claim 1 or 2, **characterized in that** its rear surface securing the needle crooks (4a) is curved concave in cross sectional view.

5. The needle board of one of the preceding claims, **characterized in that** the radius of the curvature of the rear surface of the needle board (3) is constant.

6. A needle loom comprising at least one needle bar (1) and a needle board (3) clamped to said needle bar and equipped with needles (4), **characterized in that** the needle board (3) is secured to the needle bar (1) in a resilient deformation of the needle board (3) which in cross sectional view seen transversely to the longitudinal extension of the needle board (3) creates a curvature within the needle board (3).

7. The needle loom of claim 6, **characterized in that** the needle board (3) in relaxed condition comprises plane-parallel needle penetration surfaces, and that in mounted condition an intermediate body (5) is disposed between the needle board (3) and the needle bar (1), said intermediate body (5) having at least one curved engaging surface and is pressed by said needle board (3) onto said needle bar (1).

8. A needle loom comprising at least one needle bar and a needle board clamped to said needle bar and equipped with needles, **characterized in that** said needle board is secured to said needle bar in a resilient deformation of said needle board which, in cross sectional view seen transversely to the longitudinal extension of said needle board, starting from a curved cross section of the needle board in its relaxed condition thereof is unwinding said needle board into a plane shape and putting said needle board in this shape against said needle bar.

9. The needle loom of claim 8, **characterized in that** the curvature of the needle board in the relaxed condition thereof corresponds to an elastic line which is adopted under the influence of the forces of inertia of masses by a needle board which is plane in unloaded condition.

10. A needle bar to which a needle board (3) equipped with needles (3) is affixed, **characterized in that** the engagement surface (8) of the needle bar (1) covered by the needle board (3) is manufactured curved seen in cross sectional view.

11. A needle bar to which a needle board (3) equipped with needles (3) is affixed and which at its side to be covered by a needle board (3) comprises an engagement surface (8) which is curved concave, when seen in cross sectional view, for the needle board (3), **characterized in that** said needle board (3) is plane in its relaxed condition and is affixed to the needle bar (1) in a resilient tension which results in an all-over engagement of the needle board (3) at the needle bar (1).

12. The needle bar of claim 10 or 11, **characterized in that** the curvature of the engagement surface (8) comprises a constant radius of curvature.

13. The needle bar of claim 10 or 11, **characterized in that** the curvature of the engagement surface (8) of the needle bar (1) corresponds to the shape of an elastic line of a needle board (3) which is under the influence of the forces of inertia of masses.

14. A method of drilling the bores receiving the needles in a needle board of claim 1, **characterized in that** the needle board is provided with said bores in a curved condition of said needle board which is caused by mechanical, resilient fixing, wherein said bores are drilled in parallel to one another.

## Revendications

1. Planche à aiguilles pour une aiguilleteuse, constituée d'un corps plat allongé (3), dans lequel sont réalisées une multiplicité de trous de passage pour recevoir des aiguilles (4), **caractérisée en ce que**, à partir d'un plan médian imaginaire (0), qui s'étend au travers de l'axe longitudinal de la planche à aiguille (3) et coupe cette dernière perpendiculairement, les trous présentent une inclinaison par rapport au plan médian (0), qui augmente avec un écartement croissant des trous par rapport à ce plan (0).

2. Planche à aiguilles suivant la revendication 1, **caractérisée en ce que** les angles d'inclinaison augmentent linéairement avec l'écartement des trous par rapport au plan médian (0).

3. Planche à aiguilles suivant l'une des revendications 1 et 2, **caractérisée en ce que** son côté arrière, maintenant les barbes d'aiguilles (4a), a une configuration de courbure convexe vu en coupe transversale.

4. Planche à aiguilles suivant l'une des revendications 1 et 2, **caractérisée en ce que** son côté arrière, maintenant les barbes d'aiguilles (4a), a une configuration de courbure concave vu en coupe transversale.

5. Planche à aiguilles suivant l'une des revendications précédentes, **caractérisée en ce que** le cintrage du côté arrière de la planche à aiguilles (3) a un rayon de courbure constant.

6. Aiguilleteuse comprenant au moins une barre d'aiguilles (1) et une planche à aiguilles (3) garnie d'aiguilles (4), fixée sur cette dernière, **caractérisée en ce que** la planche à aiguilles (3) est montée sur la barre d'aiguilles (1) sous déformation élastique de la planche à aiguilles (3), qui provoque un cintrage dans la planche à aiguilles (3) vu en coupe transversalement à l'extension longitudinale de la planche à aiguilles (3).

7. Aiguilleteuse suivant la revendication 6, **caractérisée en ce que** la planche à aiguilles (3) présente à l'état de détente des surfaces de passage d'aiguilles parallèles et planes et un corps intercalaire (5), avec au moins une surface d'appui cintrée, est disposé à l'état de montage entre la planche à aiguilles (3) et la barre d'aiguilles (1), lequel corps est pressé par la planche à aiguilles (3) sur la barre d'aiguilles (1).

8. Aiguilleteuse comprenant au moins une barre d'aiguilles et une planche à aiguilles garnie d'aiguilles, fixée sur cette dernière, **caractérisée en ce que** la planche à aiguilles est montée sur la barre d'aiguilles sous une déformation élastique de la planche à aiguilles, qui aplanit la planche à aiguilles, vu en coupe transversalement à l'extension longitudinale de cette dernière, à partir d'une section transversale cintrée dans l'état de détente, en une configuration plane et l'applique dans cette configuration sur la barre d'aiguilles.

9. Aiguilleteuse suivant la revendication 8, **caractérisée en ce que** le cintrage de la planche à aiguilles dans l'état de détente de cette dernière correspond à la forme d'une courbe de flexion élastique que prend une planche à aiguilles plane, dans l'état non chargé, sous l'effet de forces d'inertie.

10. Barre d'aiguilles, sur laquelle est fixée une planche à aiguilles (3) garnie d'aiguilles (4), **caractérisée en ce que** la surface de contact (8) de la barre d'aiguilles (1), couverte par la planche à aiguilles (3), a une réalisation convexe vu en coupe transversale de la barre d'aiguilles (1).

11. Barre d'aiguilles, sur laquelle est fixée une planche à aiguilles (3) garnie d'aiguilles (4) et qui présente sur son côté à recouvrir par une planche à aiguilles (3) une surface de contact (8) de courbure concave, vu en coupe transversale de la barre d'aiguilles (1), pour la planche à aiguilles (3), **caractérisée en ce que** la planche à aiguilles (3) est plane dans l'état de détente et est montée sur la barre d'aiguilles (1) sous une précontrainte élastique, qui provoque un appui plan de la planche à aiguilles (3) sur la barre d'aiguilles (1).

12. Barre d'aiguilles suivant l'une des revendications 10 et 11, **caractérisée en ce que** le cintrage de la surface de contact (8) présente un rayon de courbure constant.

13. Barre d'aiguilles suivant l'une des revendications 10 et 11, **caractérisée en ce que** le cintrage de la surface de contact (8) de la barre d'aiguilles (1) correspond à la forme de la courbe de flexion élastique d'une planche à aiguilles (3) soumise à l'effet de forces d'inertie.

14. Procédé de perçage des trous de réception d'aiguilles sur une planche à aiguilles suivant la revendication 1, **caractérisé en ce que** la planche à aiguilles est munie de trous dans un état de cintrage provoqué par serrage mécanique, élastique, lesquels trous sont à parallélisme axial entre eux lors du perçage.
